# FASCICULE DE BREVET EUROPEEN

(11) **EP 3 805 873 B1**
(45) Date de publication et mention de la délivrance du brevet: **06.12.2023**
(21) Numéro de dépôt: 19202188.9
(22) Date de dépôt: 09.10.2019
(51) Int. Cl.: G04B 37/10, G04B 3/04

(54) **COURONNE VISSEE ORIENTABLE**
AUSRICHTBARE GESCHRAUBTE KRONE
ADJUSTABLE THREADED CROWN

(43) Date de publication de la demande: 14.04.2021
(73) Titulaire: Meco S.A., 2540 Grenchen (CH)
(72) Inventeur: TSCHUMI, Philipp, 4523 Niederwil (CH)
(74) Mandataire: ICB SA

(56) Documents cités:
- EP-A1- 1 857 892
- EP-A1- 2 592 500
- WO-A1-2012/168243

## Description

### Domaine de l'invention

L'invention concerne une boîte de montre comportant une carrure avec au moins un logement traversant pour la réception d'une couronne vissée orientable, laquelle couronne vissée orientable est agencée pour coopérer avec ledit logement et l'obturer de façon étanche, ladite couronne vissée orientable comportant un motif sur une face d'extrémité ou à son voisinage, ladite couronne vissée orientable comportant, mobiles axialement selon une direction axiale l'un par rapport à l'autre, d'une part un sous-ensemble comportant un corps de couronne manipulable par un utilisateur et comportant ledit motif, et d'autre part un tube agencé pour être vissé ou chassé dans ledit logement selon ladite direction axiale.

L'invention concerne encore une pièce d'horlogerie, notamment une montre, comportant une telle boîte.

L'invention concerne encore un procédé d'assemblage d'une telle couronne vissée orientable.

L'invention concerne encore un procédé de montage d'une telle couronne vissée orientable sur une boîte de montre.

### Arrière-plan de l'invention

Les couronnes vissées sont couramment utilisées pour équiper des montres dans le but d'améliorer leur étanchéité au niveau du passage d'un organe de commande tel qu'une tige de remontage ou de commande. Ce type de couronne a la particularité de pouvoir prendre une position dévissée dans laquelle la montre peut être remontée, mise à l'heure, réglée ou autre, et une position vissée dans laquelle la couronne est vissée et bloquée sur un tube chassé ou vissé dans la carrure de la boîte de montre afin de comprimer un joint d'étanchéité, améliorant ainsi l'étanchéité de la montre. La position vissée est donc celle qui correspond à la position normale lorsque la montre est portée et qui est toujours à peu près la même, à l'usure du joint d'étanchéité près.

La fabrication et le montage de ces couronnes vissées sur des boîtes de montre sont bien connus. Toutefois, les procédés de montage de ces couronnes sont mal adaptés aux couronnes vissées qui portent sur leur face d'extrémité une inscription ou un motif, par exemple un logo, une marque de fabrique ou un signe analogue, ou encore un profil, ou aux couronnes qui ne sont pas de révolution, alors qu'il est souhaitable que l'utilisateur, ou tout au moins un service d'après-vente, puisse procéder au réglage d'indexation angulaire d'une telle couronne, en position vissée, selon une orientation particulière désirée.

En effet, les procédés de montage connus ne permettent généralement pas d'amener la couronne dans une orientation déterminée par rapport à la boîte après son vissage, ce qui peut nuire à l'esthétique de la boîte. Cette situation est bien entendu inacceptable lorsque ces couronnes équipent des produits de luxe et de haute qualité.

Le document EP2592500 au nom de ROLEX décrit une boîte de montre comprenant une carrure, un premier tube muni de premiers moyens d'indexation, une couronne de commande comportant une cape présentant un signe distinctif sur une face frontale et un canon destiné à être relié au mouvement de la montre, un deuxième tube prévu pour être solidarisé à la carrure et pour recevoir le canon. La couronne de commande et le premier tube comportent des moyens de vissage respectifs permettant le vissage de l'un sur l'autre. Des seconds moyens d'indexation solidaires de la carrure sont prévus pour coopérer avec les premiers moyens d'indexation du premier tube. Et le premier tube et le deuxième tube sont conformés de telle sorte que la solidarisation du deuxième tube à la carrure assure le blocage axial du premier tube relativement à la carrure, une surface de butée, notamment une surface de butée du premier tube, venant en contact avec une surface d'arrêt, notamment une surface d'arrêt de la carrure ou une surface d'arrêt d'une bague fixée ou solidarisée à la carrure.

Le document EP1857892 au nom de SWATCH GROUP MANAGEMENT SERVICES décrit une pièce d'horlogerie comportant une boîte et une glace définissant ensemble un logement pour un mouvement et comportant, en outre, un élément mobile en rotation actionné par un organe de commande comprenant une tige traversant radialement la boîte, une couronne montée sur une première extrémité proximale de la tige et un pignon monté solidaire en rotation sur une deuxième extrémité distale de la tige. Cet organe de commande comprend une pièce de fixation axiale du pignon sur la tige, disposée du côté proximal de la tige. L'ensemble tige/pignon/pièce de fixation comporte les moyens de blocage axial de la pièce de fixation sur la tige, des moyens de blocage axial de la pièce de fixation sur le pignon, et des moyens de blocage radial de la pièce de fixation sur l'un des éléments pignon/tige.

### Résumé de l'invention

L'invention a notamment pour objectif de pallier les différents inconvénients de ces techniques connues.

Plus précisément, un objectif de l'invention est de fournir une couronne vissée orientable adaptable à toute boîte de montre comportant un logement de couronne pour l'orientation de cette couronne vissée, réalisée selon une construction simple et économique.

L'invention a également pour objectif de fournir une couronne vissée orientable plus fiable que celles existantes.

L'invention concerne une boîte de montre comportant une carrure avec au moins un logement traversant pour la réception d'une couronne vissée orientable selon la revendication 1.

L'invention concerne encore une pièce d'horlogerie, notamment une montre, comportant une telle boîte.

L'invention concerne encore un procédé d'assemblage d'une telle couronne vissée orientable.

L'invention concerne encore un procédé de montage d'une telle couronne vissée orientable sur une boîte de montre.

### Description sommaire des dessins

D'autres caractéristiques et avantages de l'invention apparaîtront plus clairement à la lecture de la description suivante d'un mode de réalisation particulier de l'invention, donné à titre de simple exemple illustratif et non limitatif, et des figures annexées, parmi lesquelles :
- la figure 1, qui montre un mode de réalisation non revendiqué puisque le profil est cylindrique et non conique, est une vue, en coupe longitudinale, d'une boîte de montre comportant un logement avec une cannelure femelle pour la réception d'une couronne vissée orientable comportant une cannelure mâle, cette couronne comportant un arrêt axial par rapport à la carrure de la boîte, réalisé par un écrou vissé sur un tube que comporte la couronne;
- la figure 2, qui montre un mode de réalisation non revendiqué puisque le profil est cylindrique et non conique, est une vue en perspective depuis l'extérieur de la boîte montrant la carrure de la boîte de montre avec sa cannelure femelle, et la présentation d'un tube cannelé que comporte la couronne pour l'indexation angulaire de cette dernière par rapport à la boîte, et d'un sous-ensemble comportant un corps de couronne manipulable par l'utilisateur qui renferme un canon fixe destiné à être vissé dans le tube, ce canon fixe renfermant un canon mobile prévu pour coopérer avec le mécanisme interne de la montre destiné à être commandé et/ou réglé par la couronne ;
- la figure 3 est une vue similaire à la figure 1, où l'orientation du tube de couronne selon l'invention résulte de la coopération d'un cône mâle à faible pente que comporte ce tube, et d'un cône femelle complémentaire que comporte la carrure ; l'arrêt axial est fait par la tête d'une vis dont un filetage coopère avec un taraudage du tube de couronne ;
- la figure 4 est une vue similaire à la figure 2, relative à la carrure et à la couronne de la figure 3;
- la figure 5 est une perspective de détail, quart enlevé, de la réalisation des figures 3 et 4, montrant la coopération des cônes mâle et femelle, et l'arrêt axial par écrou ;
- la figure 6 est un schéma-blocs représentant une montre comportant une boîte avec une carrure munie d'une couronne vissée orientable selon l'invention.

### Description détaillée des modes de réalisation préférés

L'invention concerne une boîte 100 de montre, comportant une carrure 9 avec au moins un logement 90 traversant pour la réception d'une couronne, et plus particulièrement pour la réception d'une couronne vissée orientable 10, et une couronne vissée orientable 10 agencée pour coopérer avec le logement 90 et l'obturer de façon étanche.

La couronne vissée orientable 10 comporte un motif 19 sur une face d'extrémité 18 ou à son voisinage.

Cette couronne vissée orientable 10 comporte, mobiles axialement selon une direction axiale D l'un par rapport à l'autre, d'une part un sous-ensemble 20 comportant un corps de couronne 1 manipulable par un utilisateur et comportant le motif 19, et d'autre part un tube 8 agencé pour être inséré dans le logement 90 selon la direction axiale D.

Ce tube 8 comporte un profil d'indexage 82 qui s'étend selon la direction axiale D et qui est agencé pour, en position insérée dans le logement 90, coopérer de façon complémentaire avec un profil d'indexage complémentaire 92 que comporte le logement 90 et qui s'étend selon la direction axiale D. La coopération entre le profil d'indexage 82 et le profil d'indexage complémentaire 92 définit différentes possibles positions relatives d'indexage correspondant à autant d'orientations relatives du motif 19 par rapport à la boîte 100.

Le sous-ensemble 20 et le tube 8 sont agencés pour coopérer par vissage sur une partie de leur course axiale relative jusqu'à une position de butée correspondant à une position complètement vissée du sous-ensemble 20 dans le tube 8.

Selon l'invention, le profil d'indexage 82 est un cône d'angle au sommet inférieur à 15° et est agencé pour coopérer par friction avec le profil d'indexage complémentaire 92 du logement 90.

Dans une autre réalisation qui ne fait pas partie de l'invention, le profil d'indexage 82 est ou une denture conique, ou une cannelure droite, ou une cannelure conique et est agencé pour coopérer par friction avec le profil d'indexage complémentaire 92 du logement 90.

Plus particulièrement, la boîte 100 comporte un moyen d'arrêt axial 7 amovible qui est agencé pour, fixé au tube 8, arrêter axialement, selon la direction axiale D, le tube 8 par rapport à la carrure 9. Plus particulièrement, cet arrêt axial est fait en emprisonnant la carrure 9 entre, d'une part, une première surface d'appui de butée 87 du tube 8 agencée pour coopérer en appui de butée axial avec une première surface externe de butée 97 de la carrure, et d'autre part une deuxième surface d'appui de butée 76 que comporte le moyen d'arrêt axial 7 et qui est agencée pour coopérer en appui de butée axial avec une deuxième surface d'appui de butée interne 96 que comporte la carrure 9 du côté opposé à la première surface externe de butée 97.

Dans une autre réalisation qui ne fait pas partie de l'invention, le profil d'indexage 82 est une denture conique, ou une cannelure droite, ou une cannelure conique, et la coopération entre le profil d'indexage 82 et le profil d'indexage complémentaire 92 définit un nombre discret de possibles positions relatives d'indexage correspondant à autant d'orientations relatives du motif 19 par rapport à la boîte 100.

Dans une variante particulière de l'invention où le profil d'indexage 82 est un cône d'angle au sommet inférieur à 15°, la carrure 9 et le tube 8 comportent chacun une échelle graduée permettant de repérer visuellement leur position angulaire relative.

Plus particulièrement, le sous-ensemble 20 comporte, mobile axialement selon la direction axiale D à l'encontre de moyens de rappel élastique 4 dans une chambre 39 dans laquelle il est monté prisonnier, un canon mobile 3 comportant des moyens de fixation 31 agencés pour la fixation de la couronne vissée orientable 10 à un organe de commande logé dans la boîte 100.

Plus particulièrement, le sous-ensemble 20 comporte un canon fixe 2 fixé à l'intérieur du corps de couronne 1, et porteur d'un filetage 23 agencé pour coopérer avec un taraudage 83 que comporte le tube 8 dans lequel est monté mobile le canon fixe 2.

Plus particulièrement, le sous-ensemble 20 est indémontable.

Dans une réalisation particulière non limitative illustrée par les figures, le canon fixe 2 est monobloc avec le corps de couronne 1 au niveau d'une soudure laser 29 ou d'un collage, ou similaire.

Plus particulièrement, le profil d'indexage 82 et le profil d'indexage complémentaire 92 comportent des cannelures complémentaires.

Plus particulièrement, le corps de couronne 1 comporte au moins une gorge annulaire intérieure 17 pour la réception d'un premier joint d'étanchéité 5 agencé pour coopérer avec une première portée 86 que comporte le tube 8. Le tube 8 comporte une surface d'arrêt 89 agencée pour comprimer le premier joint d'étanchéité 5 lors du vissage dudit corps de couronne 1 sur le tube 8. Cette surface d'arrêt 89 est notamment conique ou similaire.

Plus particulièrement, le tube 8 comporte au moins une gorge annulaire extérieure 89 pour la réception d'un deuxième joint d'étanchéité 6 agencé pour coopérer avec une portée d'étanchéité 91 que comporte la carrure 9.

Dans une variante, le moyen d'arrêt axial 7 est un écrou 75 comportant un taraudage d'écrou agencé pour coopérer avec un filetage 85 que comporte le tube 8 à proximité de son extrémité destinée à être enfermée dans la carrure 9.

Dans une autre variante, le moyen d'arrêt axial 7 est un écrou comportant un filetage d'écrou 72 agencé pour coopérer avec un taraudage distal 84 que comporte le tube 8 à proximité de son extrémité destinée à être enfermée dans la carrure 9.

Dans une autre variante encore, le moyen d'arrêt axial 7 est un circlips logé dans une gorge de circlips que comporte le tube 8 à proximité de son extrémité destinée à être enfermée dans la carrure 9.

Dans une autre variante encore, le moyen d'arrêt axial 7 est une goupille agencée pour coopérer avec un logement de goupille que comporte le tube 8 à proximité de son extrémité destinée à être enfermée dans la carrure 9.

L'invention concerne encore une pièce d'horlogerie, notamment une montre 1000, comportant une telle boîte 100.

L'invention concerne encore un procédé de montage d'une telle boîte 100, comprenant les étapes suivantes :
- préparer le sous-ensemble 20 et équiper intérieurement le corps de couronne 1 d'un premier joint d'étanchéité 5, notamment maintenu dans une gorge ou en appui sur une entretoise 55 tubulaire logée dans le corps de couronne 1;
- préparer le tube 8 et l'équiper extérieurement d'un deuxième joint d'étanchéité 6 ;
- visser à fond le sous-ensemble 20 sur le tube 8 ;
- insérer le groupe ainsi formé par le sous-ensemble 20 et le tube 8 axialement selon la direction axiale D dans le logement 90 de la carrure 8, dans la carrure 100, dans la position angulaire souhaitée.

Plus particulièrement, après l'insertion axiale du tube 8 dans la position angulaire souhaitée, on fixe le moyen d'arrêt axial 7 amovible au tube 8 et on arrête axialement le tube 8 par rapport à la carrure 9, en comprimant le deuxième joint d'étanchéité 6.

Plus particulièrement, avant la fixation du moyen d'arrêt 7, on insère, entre le moyen d'arrêt 7 et ladite carrure 9, au moins une rondelle 74 ou/et au moins une rondelle élastique.

Plus particulièrement, après la fixation du moyen d'arrêt 7, on dévisse le sous-ensemble 20 pour y fixer un organe de commande logé dans la boîte 100, puis on revisse ce sous-ensemble 20 en fin de course de vissage.

## Revendications

1. Boîte (100) de montre comportant une carrure (9) avec au moins un logement (90) traversant pour la réception d'une couronne vissée orientable (10), et une couronne vissée orientable (10) agencée pour coopérer avec ledit logement (90) et l'obturer de façon étanche, ladite couronne vissée orientable (10) comportant un motif (19) sur une face d'extrémité (18) ou à son voisinage, ladite couronne vissée orientable (10) comportant, mobiles axialement selon une direction axiale (D) l'un par rapport à l'autre, d'une part un sous-ensemble (20) comportant un corps de couronne (1) manipulable par un utilisateur et comportant ledit motif (19), et d'autre part un tube (8) agencé pour être inséré dans ledit logement (90) selon ladite direction axiale (D), lequel tube (8) comporte un profil d'indexage (82) qui s'étend selon ladite direction axiale (D) et qui est agencé pour, en position insérée dans ledit logement (90), coopérer de façon complémentaire avec un profil d'indexage complémentaire (92) que comporte ledit logement (90) et qui s'étend selon ladite direction axiale (D), la coopération entre ledit profil d'indexage (82) et ledit profil d'indexage complémentaire (92) autorisant différentes positions relatives d'indexage correspondant à autant d'orientations relatives dudit motif (19) par rapport à ladite boîte (100), ledit sous-ensemble (20) et ledit tube (8) étant agencés pour coopérer par vissage sur une partie de leur course axiale relative jusqu'à une position de butée correspondant à une position complètement vissée dudit sous-ensemble (20) dans ledit tube (8), **caractérisée en ce que** ledit profil d'indexage (82) est un cône d'angle au sommet inférieur à 15° agencé pour coopérer par friction avec ledit profil d'indexage complémentaire (92) dudit logement (90).

2. Boîte (100) selon la revendication 1, **caractérisée en ce que** ladite boîte (100) comporte un moyen d'arrêt axial (7) amovible agencé pour, fixé audit tube (8), arrêter axialement, selon ladite direction axiale (D), ledit tube (8) par rapport à ladite carrure (9) en emprisonnant ladite carrure (9) entre d'une part une première surface d'appui de butée (87) dudit tube (8) agencée pour coopérer en appui de butée axial avec une première surface externe de butée (97) de ladite carrure (9), et d'autre part une deuxième surface d'appui de butée (76) que comporte ledit moyen d'arrêt axial (7) et qui est agencée pour coopérer en appui de butée axial avec une deuxième surface d'appui de butée interne (96) que comporte ladite carrure (9) du côté opposé à ladite première surface externe de butée (97)

3. Boîte (100) selon la revendication 1 ou 2, **caractérisée en ce que** ladite carrure (9) et ledit tube (8) comportent chacun une échelle graduée permettant de repérer visuellement leur position angulaire relative.

4. Boîte (100) selon l'une des revendications 1 à 3, **caractérisée en ce que** ledit sous-ensemble (20) est indémontable, et comporte, mobile axialement selon ladite direction axiale (D) à l'encontre de moyens de rappel élastique (4) dans une chambre (39) dans laquelle il est monté prisonnier, un canon mobile (3) comportant des moyens de fixation (31) agencés pour la fixation de ladite couronne vissée orientable (10) à un organe de commande logé dans ladite boîte (100).

5. Boîte (100) selon l'une des revendications 1 à 4, **caractérisée en ce que** ledit sous-ensemble (20) comporte un canon fixe (2) fixé à l'intérieur dudit corps de couronne (1) et porteur d'un filetage (23) agencé pour coopérer avec un taraudage (83) que comporte ledit tube (8) dans lequel est monté mobile ledit canon fixe (2).

6. Boîte (100) selon l'une des revendications 1 à 5, **caractérisée en ce que** ledit corps de couronne (1) comporte au moins une gorge annulaire intérieure (17), ou un logement, pour la réception d'au moins un premier joint d'étanchéité (5) agencé pour coopérer avec une première portée (86) que comporte ledit tube (8) lequel comporte une surface d'arrêt (89) agencée pour comprimer ledit premier joint d'étanchéité (5) lors du vissage dudit corps de couronne (1) sur ledit tube (8).

7. Boîte (100) selon l'une des revendications 1 à 6, **caractérisée en ce que** ledit tube (8) comporte au moins une gorge annulaire extérieure ou un épaulement pour la réception d'un deuxième joint d'étanchéité (6) agencé pour coopérer avec une portée d'étanchéité (91) que comporte ladite carrure (9).

8. Boîte (100) selon la revendication 2 et l'une des revendications 1 à 7, **caractérisée en ce que** ledit moyen d'arrêt axial (7) est un écrou (75) taraudé agencé pour coopérer avec un filetage (85) que comporte ledit tube (8) à proximité de son extrémité destinée à être enfermée dans ladite carrure (9).

9. Boîte (100) selon la revendication 2 et l'une des revendications 1 à 7, **caractérisée en ce que** ledit moyen d'arrêt axial (7) est un écrou (75) comportant un filetage d'écrou (72) agencé pour coopérer avec un taraudage distal (84) que comporte ledit tube (8) à proximité de son extrémité destinée à être enfermée dans ladite carrure (9).

10. Boîte (100) selon la revendication 2 et l'une des revendications 1 à 7, **caractérisée en ce que** ledit moyen d'arrêt axial (7) est un circlips logé dans une gorge de circlips que comporte ledit tube (8) à proximité de son extrémité destinée à être enfermée dans ladite carrure (9).

11. Boîte (100) selon la revendication 2 et l'une des revendications 1 à 7, **caractérisée en ce que** ledit moyen d'arrêt axial (7) est une goupille agencée pour coopérer avec un logement de goupille que comporte ledit tube (8) à proximité de son extrémité destinée à être enfermée dans ladite carrure (9).

12. Montre (1000) comportant une boîte (100) selon l'une des revendications 1 à 11.

13. Procédé de montage d'une boîte (100) selon les revendications 1 à 11, comprenant les étapes suivantes :
- préparer ledit sous-ensemble (20) et équiper intérieurement ledit corps de couronne (1) d'un premier joint d'étanchéité (5) maintenu dans une gorge ou en appui sur une entretoise (55) tubulaire logée dans ledit corps de couronne (1) ;
- préparer ledit tube (8) et l'équiper extérieurement d'un deuxième joint d'étanchéité (6) ;
- visser à fond ledit sous-ensemble (20) dans ledit tube (8) ;
- insérer ledit tube (8) axialement selon ladite direction axiale (D) dans ledit logement (90) de ladite carrure (8), dans la carrure (100), dans la position angulaire souhaitée.

14. Procédé de montage selon la revendication 13, pour le montage d'une boîte (100) selon la revendication 2 selon lequel, après l'insertion axiale dudit tube (8) dans la position angulaire souhaitée, on fixe ledit moyen d'arrêt axial (7) amovible audit tube (8) et on arrête axialement ledit tube (8) par rapport à ladite carrure (9), en comprimant ledit deuxième joint d'étanchéité (6).

15. Procédé de montage selon la revendication 14, **caractérisé en ce que**, avant la fixation dudit moyen d'arrêt (7), on insère, entre ledit moyen d'arrêt (7) et ladite carrure (9), au moins une rondelle (74) ou/et au moins une rondelle élastique.

16. Procédé de montage selon la revendication 14 ou 15, **caractérisé en ce que**, après la fixation dudit moyen d'arrêt (7), on dévisse ledit sous-ensemble (20) pour y fixer un organe de commande logé dans ladite boîte (100), puis on revisse ledit sous-ensemble (20) en fin de course de vissage.

## Patentansprüche

1. Uhrgehäuse (100), das einen Mittelteil (9) mit mindestens einer durchgehenden Lagerung (90) zur Aufnahme einer ausrichtbaren, geschraubten Krone (10), und eine ausrichtbare, geschraubte Krone (10) beinhaltet, die angeordnet ist, um mit der Lagerung (90) zusammenzuwirken und sie dicht zu verschließen, wobei die ausrichtbare, geschraubte Krone (10) ein Motiv (19) auf einer Endfläche (18) oder deren Nähe beinhaltet, wobei die ausrichtbare, geschraubte Krone (10) in einer axialen Richtung (D) zueinander axial beweglich einerseits eine Unterbaugruppe (20), die einen Kronenkörper (1) beinhaltet, der von einem Benutzer handhabbar ist und das Motiv (19) beinhaltet, und andererseits ein Rohr (8), das angeordnet ist, um entlang der axialen Richtung (D) in die Lagerung (90) eingeführt zu werden, beinhaltet, wobei das Rohr (8) ein Indexierungsprofil (82) beinhaltet, das sich entlang der axialen Richtung (D) erstreckt, und das angeordnet ist, um in der in die Lagerung (90) eingeführten Position komplementär mit einem komplementären Indexierungsprofil (92) zusammenzuwirken, das die Lagerung (90) enthält, und das sich entlang der axialen Richtung (D) erstreckt, wobei das Zusammenwirken zwischen dem Indexierungsprofil (82) und dem komplementären Indexierungsprofil (92) verschiedene Indexierungspositionen zueinander, die ebenso vielen Ausrichtungen zueinander des Motivs (19) in Bezug auf das Gehäuse (100) entsprechen, erlaubt, wobei die Unterbaugruppe (20) und das Rohr (8) angeordnet sind, um durch Schrauben auf einem Teil ihres axialen Weges zueinander bis zu einer Anschlagposition zusammenzuwirken, die einer vollständig geschraubten Position der Unterbaugruppe (20) in dem Rohr (8) entspricht, **dadurch gekennzeichnet, dass** das Indexierungsprofil (82) ein Kegel mit einem Winkel am Scheitelpunkt von weniger als 15° ist, der angeordnet ist, um durch Reibung mit dem komplementären Indexierungsprofil (92) der Lagerung (90) zusammenzuwirken.

2. Gehäuse (100) nach Anspruch 1, **dadurch gekennzeichnet, dass** das Gehäuse (100) ein abnehmbares axiales Anhaltemittel (7) beinhaltet, das angeordnet ist, um, wenn es an dem Rohr (8) befestigt ist, das Rohr (8) in Bezug auf den dem Mittelteil (9) entlang der axialen Richtung (D) axial anzuhalten, indem es den Mittelteil (9) einklemmt zwischen, einerseits, einer ersten Anschlagauflageoberfläche (87) des Rohres (8), die angeordnet ist, um in axialer Anschlagauflage mit einer ersten äußeren Anschlagoberfläche (97) des Mittelteils (9) zusammenzuwirken, und andererseits einer zweiten Anschlagauflageoberfläche (76), die das Anhaltemittel (7) beinhaltet, und angeordnet ist, um in axialer Anschlagauflage mit einer zweiten inneren Anschlagauflageoberfläche (96) zusammenzuwirken, die der Mittelteil (9) auf der Seite gegenüber der ersten äußeren Anschlagoberfläche (97) beinhaltet.

3. Gehäuse (100) nach Anspruch 1 oder 2, **dadurch gekennzeichnet, dass** der Mittelteil (9) und das Rohr (8) jeweils eine eingeteilte Skala beinhalten, die es ermöglicht, ihre Winkelposition zueinander visuell zu markieren.

4. Gehäuse (100) nach einem der Ansprüche 1 bis 3, **dadurch gekennzeichnet, dass** die Unterbaugruppe (20) nicht auseinandernehmbar ist, und eine in der axialen Richtung (D) gegen elastische Rückstellmittel (4) in einer Kammer (39), in der sie unverlierbar angebracht ist, eine axial bewegliche Kanone (3) beinhaltet, die Befestigungsmittel (31) beinhaltet, die zur Befestigung der ausrichtbaren, geschraubten Krone (10) an einem in dem Gehäuse (100) untergebrachten Steuerorgan angeordnet sind.

5. Gehäuse (100) nach einem der Ansprüche 1 bis 4, **dadurch gekennzeichnet, dass** die Unterbaugruppe (20) eine feste Kanone (2) beinhaltet, die im Inneren des Kronenkörpers (1) befestigt ist, und Träger eines Gewindes (23), das angeordnet ist, um mit einem Innengewinde (83) zusammenzuwirken, das das Rohr (8) beinhaltet, in dem die feste Kanone (2) beweglich montiert ist.

6. Gehäuse (100) nach einem der Ansprüche 1 bis 5, **dadurch gekennzeichnet, dass** der Kronenkörper (1) mindestens eine innere Ringnut (17) oder eine Lagerung zur Aufnahme mindestens einer ersten Dichtung (5) beinhaltet, die angeordnet ist, ist, um mit einer ersten Auflagefläche (86) zusammenzuwirken, die das Rohr (8) beinhaltet, welches eine Anhalteoberfläche (89) beinhaltet, die angeordnet ist, um die erste Dichtung (5) beim Schrauben des Kronenkörpers (1) auf das Rohr (8) zusammenzudrücken.

7. Gehäuse (100) nach einem der Ansprüche 1 bis 6, **dadurch gekennzeichnet, dass** das Rohr (8) mindestens eine äußere Ringnut oder eine Schulter zur Aufnahme einer zweiten Dichtung (6) beinhaltet, die angeordnet ist, um mit einer Dichtungsauflagefläche (91) zusammenzuwirken, die der Mittelteil (9) beinhaltet.

8. Gehäuse (100) nach Anspruch 2 und einem der Ansprüche 1 bis 7, **dadurch gekennzeichnet, dass** das axiale Anhaltemittel (7) eine Mutter (75) mit Innengewinde ist, die angeordnet ist, um mit einem Gewinde (85) zusammenzuwirken, das das Rohr (8) in der Nähe seines Endes beinhaltet, das dazu bestimmt ist, in dem Mittelteil (9) eingeschlossen zu sein.

9. Gehäuse (100) nach Anspruch 2 und einem der Ansprüche 1 bis 7, **dadurch gekennzeichnet, dass** das axiale Anhaltemittel (7) eine Mutter (75) ist, die ein Muttergewinde (72) beinhaltet, das angeordnet ist, um mit einem distalen Innengewinde (84), das das Rohr (8) in der Nähe seines Endes beinhaltet, zusammenzuwirken, das dazu bestimmt ist, in dem Mittelteil (9) eingeschlossen zu sein.

10. Gehäuse (100) nach Anspruch 2 und einem der Ansprüche 1 bis 7, **dadurch gekennzeichnet, dass** das axiale Anhaltemittel (7) ein Sicherungsring ist, der in einer Sicherungsringnut eingestellt ist, die das Rohr (8) in der Nähe seines Endes beinhaltet, das dazu bestimmt ist, in dem Mittelteil (9) eingeschlossen zu sein.

11. Gehäuse (100) nach Anspruch 2 und einem der Ansprüche 1 bis 7, **dadurch gekennzeichnet, dass** das axiale Anhaltemittel (7) ein Sperrstift ist, der angeordnet ist, um mit einer Sperrstiftlagerung zusammenzuwirken, die das Rohr (8) in der Nähe seines Endes beinhaltet, das dazu bestimmt ist, um in dem Mittelteil (9) eingeschlossen zu sein.

12. Uhr (1000), die ein Gehäuse (100) nach einem der Ansprüche 1 bis 11 beinhaltet.

13. Verfahren zum Montieren eines Gehäuses (100) nach den Ansprüchen 1 bis 11, die folgenden Schritte umfassend:
- Vorbereiten der Unterbaugruppe (20) und Ausstatten des Kronenkörpers (1) im Inneren mit einer ersten Dichtung (5), die in einer Nut oder auf einem rohrförmigen Abstandshalter (55) aufliegend gehalten wird, der in dem Kronenkörper (1) eingestellt ist;
- Vorbereiten des Rohrs (8) und Ausstatten außen mit einer zweiten Dichtung (6);
- Einschrauben bis zum Ende der Unterbaugruppe (20) in das Rohr (8);
- Einführen des Rohres (8) axial entlang der axialen Richtung (D) in die Lagerung (90) des Mittelteils (8) im Mittelteil (100) in der gewünschten Winkelposition.

14. Verfahren zum Montieren nach Anspruch 13, zum Montieren eines Gehäuses (100) nach Anspruch 2, wobei nach dem axialen Einführen des Rohres (8) in die gewünschte Winkelposition das abnehmbare axiale Anhaltemittel (7) an dem Rohr (8) befestigt wird und das Rohr (8) in Bezug auf den Mittelteil (9) axial angehalten wird, indem die zweite Dichtung (6) zusammengedrückt wird.

15. Verfahren zum Montieren nach Anspruch 14, **dadurch gekennzeichnet, dass** vor dem Befestigen des Anhaltemittels (7) zwischen dem Anhaltemittel (7) und dem Mittelteil (9) mindestens eine Unterlegscheibe (74) oder/und mindestens eine elastische Unterlegscheibe eingeführt wird.

16. Verfahren zum Montieren nach Anspruch 14 oder 15, **dadurch gekennzeichnet, dass** nach dem Befestigen des Anhaltemittels (7) die Unterbaugruppe (20) abgeschraubt wird, um darin ein im Gehäuse (100) eingestelltes Steuerorgan zu befestigen, und dann die Unterbaugruppe (20) am Ende des Schraubwegs wieder angeschraubt wird.

## Claims

1. Watch case (100) including a middle part (9) with at least one through hole (90) for receiving an orientable screwed crown (10), and an orientable screwed crown (10) arranged to engage with said hole (90) and seal same tightly, said orientable screwed crown (10) including a pattern (19) on an end face (18) or in the vicinity thereof, said orientable screwed face (10) including, axially movable along an axial direction (D) in relation to one another, on one hand, a subassembly (20) including a crown body (1) suitable for being handled by a user and including said pattern (19), and, on the other, a tube (8) arranged to be inserted into said hole (90) along said axial direction (D), said tube (8) including an indexing profile (82) which extends along said axial direction (D) and which is arranged to, in the inserted position in said hole (90), engage complementarily with a complementary indexing profile (92) included in said hole (90) and which extends along the axial direction (D), the engagement between said indexing profile (82) and said complementary indexing profile (92) allowing different relative indexing positions corresponding to as many relative orientations of said pattern (19) relative to said case (100), said subassembly (20) and said tube (8) being arranged to engage by screwing along a portion of the relative axial travel thereof up to a banking position corresponding to a fully screwed position of said subassembly (20) in said tube (8), **characterised in that** said indexing profile (82) is a cone of apex angle less than 15°, arranged to engage by friction with said complementary indexing profile (92) of said hole (90).

2. Case (100) according to claim 1, **characterised in that** said case (100) includes a removable axial stopping means (7) arranged, when fastened to said tube (8), to axially stop, along said axial direction (D), said tube (8) relative to said middle part (9) by trapping said middle part (9) between, on one hand, a first banking bearing surface (87) of said tube (8) arranged to engage in axial banking bearing with a first outer banking surface (97) of said middle part (9), and, on the other, a second banking bearing surface (76) included in said axial stopping means (7) and which is arranged to engage in axial banking bearing with a second inner banking bearing surface (96), included in said middle part (9) on the side opposite said first outer banking surface (97).

3. Case (100) according to claim 1 or 2, **characterised in that** said middle part (9) and said tube (8) each include a graduated scale suitable for visually marking the relative angular position thereof.

4. Case (100) according to one of claims 1 to 3, **characterised in that** said subassembly (20) cannot be dismantled, and includes, axially movable along said axial direction (D) against elastic return means (4) in a chamber (39) wherein it is captively fitted, a movable pipe (3) including fastening means (31) arranged for fastening said orientable screwed crown (10) to a control organ housed in said case (100).

5. Case (100) according to one of claims 1 to 4, **characterised in that** said subassembly (20) includes a fixed pipe (2) fastened inside said crown body (1), and bearing a threading (23) arranged to engage with a tapping (83) included in said tube (8) wherein said fixed pipe (2) is movably fitted.

6. Case (100) according to one of claims 1 to 5, **characterised in that** said crown body (1) includes at least one internal annular groove (17), or a hole, for receiving at least one first seal (5) arranged to engage with a first shoulder (86) included in said tube (8) which includes a stopping surface (89) arranged to compress said first seal (5) during the screwing of said crown body (1) onto said tube (8).

7. Case (100) according to one of claims 1 to 6, **characterised in that** said tube (8) includes at least one external annular groove or a shoulder for receiving a second seal (6) arranged to engage with a sealing shoulder (91) included in said middle part (9).

8. Case (100) according to claim 2 and one of claims 1 to 7, **characterised in that** said axial stopping means (7) is a tapped nut (75) arranged to engage with a threading (85) included in said tube (8) in the vicinity of the end thereof intended to be contained in said middle part (9).

9. Case (100) according to claim 2 and one of claims 1 to 7, **characterised in that** said axial stopping means (7) is a nut (75) including a nut threading (72) arranged to engage with a distal tapping (84) included in said tube (8) in the vicinity of the end thereof intended to be contained in said middle part (9).

10. Case (100) according to claim 2 and one of claims 1 to 7, **characterised in that** said axial stopping means (7) is a circlip housed in a circlip groove included in said tube (8) in the vicinity of the end thereof intended to be contained in said middle part (9).

11. Case (100) according to claim 2 and one of claims 1 to 7, **characterised in that** said axial stopping means (7) is a pin arranged to engage with a pin hole included in said tube (8) in the vicinity of the end thereof intended to be contained in said middle part (9).

12. Watch (1000) including a case (100) according to one of claims 1 to 11.

13. Method for fitting a case (100) according to claims 1 to 11, comprising the following steps:
- preparing said subassembly (20) and equipping said crown body (1) internally with a first seal (5) held in a groove or bearing on a tubular spacer (55) housed in said crown body (1);
- preparing said tube (8) and equipping it externally with a second seal (6);
- screwing said subassembly (20) completely into said tube (8);
- inserting said tube (8) axially along said axial direction (D) into said hole (90) of said middle part (8), in the middle part (100), in the desired angular position.

14. Fitting method according to claim 13, for fitting a case (100) according to claim 2, whereby, after the axial insertion of said tube (8) in the desired angular position, said removable axial stopping means (7) is fastened to said tube (8) and said tube (8) is stopped axially relative to said middle part (9), compressing said second seal (6).

15. Fitting method according to claim 14, **characterised in that**, before fastening said stopping means (7), between said stopping means (7) and said middle part (9), at least one washer (74) or/and at least one elastic washer is inserted.

16. Fitting method according to claim 14 or 15, **characterised in that**, after fastening said stopping means (7), said subassembly (20) is unscrewed to fasten therein a control organ housed in said case (100), then said subassembly (20) is rescrewed at the end of the screwing travel.
